# EUROPÄISCHE PATENTANMELDUNG

(11) **EP 1 820 423 A1**
(43) Veröffentlichungstag der Anmeldung: **22.08.2007**
(21) Anmeldenummer: 06405070.1
(22) Anmeldetag: 15.02.2006
(51) Int. Cl.: A47C 23/06

(54) **Beschlag zur höhenverstellbaren Lagerung von Latten in einem Lattenrost**

(71) Anmelder: Cuérel, Philippe, 9030 Abtwil (CH)
(72) Erfinder: Cuérel, Philippe, 9030 Abtwil (CH)
(74) Vertreter: Liebetanz, Michael

(57) **Zusammenfassung**

Es wird ein Beschlag zur höhenverstellbaren Lagerung von Latten (30) an einem Lattenrost offenbart. Ein Basiselement (50) ist an einem Rahmenlängsholm (40) des Lattenrostes befestigt. Ein Tragelement (60), welches vertikal verschiebbar am Basiselement (50) geführt ist, ist mit einem Lagerelement (10) zur Aufnahme des Endes der Latte (30) verbunden. Ein Riegel (70) ist von aussen horizontal durch das Basiselement (50) hindurch in das Tragelement (60) einschiebbar, um das Tragelement (60) in vertikaler Richtung gegenüber dem Basiselement (50) zu verriegeln.

## Beschreibung

### Technisches Gebiet

Die vorliegende Erfindung betrifft einen Beschlag mit den Merkmalen des Oberbegriffs des Anspruchs 1 zur höhenverstellbaren Lagerung eines Endes einer Latte an einem Rahmenlängsholm eines Rahmens.

### Stand der Technik

Aus dem Stand der Technik ist es bekannt, die Latten eines Lattenrostes einzeln oder paarweise höhenverstellbar zu lagern, um eine individuelle Anpassung des Lattenrostes an die Körperkontur und Schlafgewohnheiten eines Benutzers zu ermöglichen. Hierzu wurden schon verschiedene Mechanismen vorgeschlagen. Als ein Beispiel unter vielen sei die DE-U 296 21 665 genannt. An einem Rahmenlängsholm ist eine Basisplatte montiert. An der Basisplatte ist eine Tragplatte vertikal verschiebbar angeordnet, mit der eine Lattenaufnahme für zwei Lattenenden verbunden ist. An der Tragplatte sind mehrere übereinander angeordnete, horizontale Verriegelungsnuten ausgebildet. In diese greifen Verriegelungsnasen ein, die über federnde Verriegelungsarme mit der Basisplatte verbunden sind. Ein Blockierschieber ist so zwischen Basisplatte und Tragplatte einschiebbar, dass ein Zurückfedern der Verriegelungsarme verhindert wird und so die Verriegelungsnasen in den Verriegelungsnuten blockiert bleiben. Auf diese Weise wird eine vertikale Verschiebung der Tragplatte verhindert. Der Blockierschieber lässt sich durch einen Spalt zwischen zwei Lattenenden hindurch ergreifen und nach oben herausziehen, um die Federarme freizugeben und so eine Verschiebung der Tragplatte und damit eine Höhenverstellung der Lattenenden zu ermöglichen.

An dieser Konstruktion ist nachteilig, dass der Blockierschieber zwischen den Lattenenden schlecht zugänglich ist, zumal wenn eine Matratze auf dem Lattenrost aufliegt. Zudem muss der Schieber nach oben, also gegen die Matratzenunterseite hin, herausgezogen werden. Dies kann eine schwierige Aufgabe sein, insbesondere, wenn der Schieber nach längerem Gebrauch fest sitzen sollte. Ausserdem wird für die Fertigung der Basisplatte ein hochelastischer, bruchfester Kunststoff benötigt, damit die Verriegelungsarme bei wiederholter Höhenverstellung der Latten nicht brechen, insbesondere, weil die Verriegelungsarme relativ filigran sind. Dies schränkt die Materialauswahl bei der Herstellung ein und verteuert die Herstellung.

### Darstellung der Erfindung

Es ist eine Aufgabe der vorliegenden Erfindung, einen Beschlag zur Verfügung zu stellen, der eine einfache Höhenverstellung der Latten ermöglicht und kostengünstig herstellbar ist.

Diese Aufgabe wird durch einen Beschlag mit den Merkmalen des Anspruchs 1 gelöst. Vorteilhafte Ausgestaltungen der Erfindung sind in den abhängigen Ansprüchen angegeben.

Ein erfindungsgemässer Beschlag umfasst also:
- ein am Rahmenlängsholm befestigbares Basiselement;
- ein mit dem Ende der Latte verbindbares Tragelement, welches in einer im wesentlichen senkrecht zu einer Rahmenebene verlaufenden Führungsrichtung verschiebbar am Basiselement geführt ist; sowie
- einen Riegel, um das Tragelement (vorzugsweise in einer von mehreren vorbestimmten Positionen) bezüglich der Führungsrichtung gegenüber dem Basiselement zu verriegeln.
Der Beschlag zeichnet sich dadurch aus, dass der Riegel von der Rahmenaussenseite her in Richtung der Rahmeninnenseite in das Basiselement und das Tragelement einschiebbar ist. Vorzugsweise ist der Riegel dabei im wesentlichen parallel zur Rahmenebene einschiebbar.

Dadurch wird der Riegel leicht von aussen zugänglich. Er kann zum Zwecke der Entriegelung in einfacher Weise parallel zur Längsrichtung der Latten (also horizontal) aus dem Tragelement und Basiselement herausgezogen werden, selbst wenn eine Matratze auf dem Rost aufliegt. Der Beschlag lässt sich zudem einfach und kostengünstig fertigen.

Die wichtigsten Richtungen sind dabei wie folgt definiert: Der Rahmen bildet mit seinen Längsholmen und Querholmen eine Rahmenebene. Die Längsholme definieren eine Längsrichtung, die Querholme eine Querrichtung. Bei einem starren Rahmen liegt die Rahmenebene in der Regel horizontal. Bei einem Rahmen mit verstellbarem Kopf- und/oder Fussteil bildet das Kopf- bzw. Fussteil eine lokale, unter Umständen gegenüber der Horizontalen geneigte Rahmenebene. Die Latten liegen im wesentlichen in der Rahmenebene, können aber gegenüber dieser Ebene gewölbt oder anderweitig geformt sein. "Unten" und "oben" beziehen sich auf Richtungen senkrecht zur Rahmenebene. Zudem definiert der Rahmen eine Rahmeninnenseite und ein Rahmenaussenseite. "Im wesentlichen parallel zur Rahmenebene" ist eine Richtung, wenn sie mit der Rahmenebene einen Winkel bildet, der deutlich kleiner als 45° ist, vorzugsweise kleiner als 20°. Vorzugsweise entspricht die Richtung, in die der Riegel einschiebbar ist, im wesentlichen der Querrichtung und damit auch im wesentlichen der Lattenrichtung.

Der Riegel bildet nach dem Einschieben sowohl mit dem Basiselement als auch mit dem Tragelement bezüglich der Führungsrichtung eine formschlüssige Verbindung. In einer bevorzugten Ausführungsform wird der Riegel durch das Basiselement hindurch in das Tragelement eingeschoben. Hierzu ist im Basiselement wenigstens eine Öffnung oder Ausnehmung vorhanden, durch die hindurch der Riegel in das Tragelement einschiebbar ist. Am Tragelement ist ebenfalls eine Öffnung, Ausnehmung oder Vertiefung vorhanden, um den Riegel aufzunehmen und in der Führungsrichtung einen Formschluss zu bilden. Im Prinzip ist auch eine umgekehrte Anordnung von Basiselement und Tragelement denkbar, so dass der Riegel durch das Tragelement hindurch in das Basiselement eingeschoben wird.

Um eine einfache Höhenverstellung zu gewährleisten, sind vorzugsweise am Tragelement eine Mehrzahl von entlang der Führungsrichtung beabstandet angeordneten Öffnungen, Ausnehmungen oder Vertiefungen zur Aufnahme des Riegels ausgebildet, in die der Riegel je nach Höheneinstellung eingreifen kann. Bevorzugt sind mindestens drei Öffnungen, Ausnehmungen oder Vertiefungen entlang der Führungsrichtung angeordnet, besser mindestens fünf Öffnungen. Da die Ausdehnung der Öffnungen in der Führungsrichtung relativ klein gehalten werden kann, ist eine sehr feine Abstufung der Höhenverstellung, z.B. in fünf oder mehr Stufen, möglich. Statt am Tragelement kann auch am Basiselement eine Mehrzahl von Öffnungen oder Ausnehmungen vorhanden sein.

In einer konkreten Ausgestaltung ist der Beschlag wie folgt ausgebildet: Das Tragelement weist eine im wesentlichen flache Tragplatte auf, in der zwei parallele, in der Führungsrichtung verlaufende Reihen von Öffnungen oder Ausnehmungen ausgebildet sind, wobei die zwei Reihen in Längsrichtung des Rahmenlängsholms einen vorgegebenen Abstand haben. Das Basiselement umfasst eine zur Tragplatte parallel angeordnete Basisplatte, an der zwei Führungsabschnitte ausgebildet sind, die sich in der Längsrichtung gesehen gegenüberliegen, die Tragplatte führen und dabei vorzugsweise die Tragplatte an ihren Enden umgreifen. Diese Basisplatte kommt bei der Montage an der Innenseite des Rahmenlängsholms zu liegen. In der Basisplatte sind zwei Öffnungen oder Ausnehmungen vorhanden, die entlang der Längsrichtung den selben vorgegebenen Abstand wie die zwei Reihen von Öffnungen der Tragplatte aufweisen. Am Riegel sind zwei Nasen ausgebildet, wobei jede Nase durch jeweils eine Öffnung bzw. Ausnehmung der Basisplatte hindurch in jeweils eine der Öffnungen der Tragplatte einschiebbar ist.

Vorzugsweise sind am Basiselement und/oder am Tragelement Begrenzungsmittel ausgebildet sind, um eine Verschiebung des Tragelements am Basiselement in der Führungsrichtung (d.h. nach unten) zu begrenzen. Die Begrenzungsmittel umfassen vorzugsweise einen Vorsprung am Tragelement, der in einer vorbestimmten tiefsten Schiebeposition des Tragelements am Basiselement anschlägt und so eine weitere Verschiebung blockiert.

Der Riegel ist bevorzugt so angeordnet, dass er nach einer Montage des Beschlags am Rahmenlängsholm auf diesem aufliegt. So ist der Riegel einerseits bei der Einführung in Basiselement und Tragelement vom Rahmenlängsholm geführt. Andererseits kann er auf diese Weise nicht versehentlich herausgezogen oder gar abgebrochen werden.

Zur Befestigung des Basiselements am Rahmenlängsholm sind am Basiselement vorzugsweise ein sich zur Rahmenaussenseite hin erstreckender Befestigungsflansch oder mindestens zwei Befestigungszapfen ausgebildet, die geeignet sind, in eine entsprechende Nut bzw. in entsprechende Öffnungen in einer Innenseite des Rahmenlängsholms einzugreifen. Am Tragelement ist vorzugsweise mindestens ein Tragzapfen ausgebildet, um ein Lagerelement zur Aufnahme des Endes der Latte aufzuschieben. Tragelement und Lagerelement können aber auch einstückig ausgebildet sein.

### Kurze Beschreibung der Zeichnungen

Bevorzugte Ausführungsformen der Erfindung werden im Folgenden anhand der Zeichnungen beschrieben, in denen zeigen:
- Fig. 1: eine perspektivische Ansicht eines Lagerelements mit einem erfindungsgemässen Beschlag;
- Fig. 2: eine Draufsicht des Lagerelements und des Beschlags der Fig. 1, angebracht an einem Längsholm eines Rahmens;
- Fig. 3: eine Ansicht des Lagerelements der Fig. 1 mit Beschlag und Längsholm in einer ersten Stellung, in Richtung der Rahmenaussenseite betrachtet;
- Fig. 4: eine Ansicht des Lagerelements der Fig. 1 mit Beschlag und Längsholm in einer zweiten Stellung, in Richtung der Rahmenaussenseite betrachtet;
- Fig. 5: eine Ansicht des Lagerelements der Fig. 1 mit Beschlag und Längsholm in der ersten Stellung, in Richtung des Längsholms betrachtet;
- Fig. 6: eine Ansicht des Lagerelements der Fig. 1 mit Beschlag und Rahmen in der zweiten Stellung, in Richtung des Längsholms betrachtet;
- Fig. 7: eine perspektivische Ansicht eines erfindungsgemässen Beschlags;
- Fig. 8: eine perspektivische Ansicht eines Basiselements;
- Fig. 9: eine weitere perspektivische Ansicht des Basiselements der Fig. 8;
- Fig. 10: eine Ansicht des Basiselements der Fig. 8 in Richtung der Rahmenaussenseite betrachtet;
- Fig. 11: einen Querschnitt des Basiselements der Fig. 8 in der Ebene A-A;
- Fig. 12: eine Draufsicht des Basiselements der Fig. 8;
- Fig. 13: eine perspektivische Ansicht eines Tragelements;
- Fig. 14: eine weitere perspektivische Ansicht des Tragelements der Fig. 13;
- Fig. 15: eine Ansicht des Tragelements der Fig. 13 in Richtung der Rahmenaussenseite betrachtet;
- Fig. 16: einen Querschnitt des Tragelements der Fig. 13 in der Ebene B-B;
- Fig. 17: eine Draufsicht des Tragelements der Fig. 13;
- Fig. 18: eine perspektivische Ansicht eines Riegels;
- Fig. 19: eine Draufsicht des Riegels der Fig. 18;
- Fig. 20: eine perspektivische Ansicht eines Härteschiebers; sowie
- Fig. 21: eine weitere perspektivische Ansicht des Härteschiebers der Fig. 20.

### Ausführliche Beschreibung bevorzugter Ausführungsformen

In der Fig. 1 ist ein Lagerelement 10 dargestellt, das an einem Beschlag gemäss einer bevorzugten Ausführungsform der vorliegenden Erfindung befestigt ist. In den Fig. 2 bis 6 sind das Lagerelement und der Beschlag in verschiedenen Ansichten dargestellt, wobei der Beschlag an einem Längsholm 40 eines Rahmens angebracht ist und Federlatten 30 in das Lagerelement eingesetzt sind.

Das Lagerelement 10, ein sogenanntes Zwillings-Lagerelement, weist zwei parallele kappenförmige Lattenaufnahmen 11, 11' auf. In jede dieser Lattenaufnahmen 11, 11' ist das Ende einer Federlatte 30 bzw. 30' einschiebbar. Die Lattenaufnahmen 11, 11' sind an ihrem nach aussen weisenden Ende geschlossen, und dieses äussere Ende ist leicht nach oben gezogen, um eine auf den Latten 30 und den Lattenaufnahmen 11, 11' aufliegende, nicht zeichnerisch dargestellte Matratze am seitlichen Wegrutschen zu hindern. Mit jeder Lattenaufnahme 11, 11' ist ein Härteschieber 20 bzw. 20' verschiebbar verbunden, welcher zu Einstellung der Steifigkeit (in der Praxis oft als "Härte" bezeichnet) der Latte 30 bzw. 30' dient. Dieser kann in verschiedenen Positionen durch eine Rastverbindung an der Lattenaufnahme 11 bzw. 11' fixiert werden. Wie am besten in den Fig. 3 und 4 zu sehen ist, weist das Lagerelement 10 unterhalb jeder Lattenaufnahmen 11, 11' einen hülsenförmigen Federabschnitt 12 bzw. 12' elliptischen Querschnitts auf. Die Federabschnitte 12, 12' werden wiederum von einem darunter angeordneten länglichen Basisabschnitt 13 getragen, der sich vornehmlich entlang der Längsrichtung des Holms erstreckt und die Federabschnitte 12, 12' verbindet. In dem Basisabschnitt sind mehrere Öffnungen vorhanden. Die seitlichen Öffnungen 14, 14', 15 und 15' verleihen dem Basisabschnitt eine gewisse Biegeelastizität. Die zentrale, rechteckige Öffnung 16 dagegen dient zur Anbringung des Lagerelements am Beschlag. Die Lagerelemente sind aus einem Elastomer wie synthetischem Kautschuk, vorzugsweise aus einem thermoplastischen Polyester-Elastomer wie Hytrel® (DuPont), gefertigt. Aufgrund der Elastizität des gewählten Materials wirken insbesondere die elliptischen Federabschnitte 12, 12', aber auch die seitlichen Bereiche des Basisabschnitts 13 als hochwirksame Federn bei einer Belastung der Latten, wobei sie sowohl eine Absenkung als auch ein Verkippen der Latten um die Querrichtung ermöglichen.

Der Beschlag ist in der Fig. 7 separat dargestellt. Er besteht aus drei Teilen: einem Basiselement 50, das am Längsholm angebracht wird, einem darin geführten Tragelement 60, auf dem das Lagerelement 10 aufgesteckt wird, und einem Riegel 70, der Basiselement und Schiebelement miteinander verriegelt.

Das Basiselement ist in den Fig. 8 bis 12 näher dargestellt. Es weist eine im wesentlichen rechteckige, vertikal angeordnete Basisplatte 51 auf, die parallel zur Innenseite des Holms verläuft. Zur Rahmenaussenseite hin erstreckt sich ein Befestigungsflansch 52, der in eine entsprechende Längsnut im Holm 30 eingreift. Wie aus der Fig. 11 ersichtlich ist, weist der Flansch an seiner Unterseite einen nach unten vorstehenden Bereich auf, der in der Längsnut des Holms hinter einen Wandabschnitt des Holms greift und so ein einfaches Einhängen des Basiselements in den Holm ermöglicht. In der Basisplatte 51 ist zudem eine bezüglich der Längsrichtung mittig angeordnete, horizontale Bohrung 55 vorhanden, durch die hindurch das Basiselement am Holm zusätzlich gesichert werden kann. Zur Rahmeninnenseite hin sind an den seitlichen Rändern der Basisplatte 51 vertikal verlaufende Führungsabschnitte 53, 53' ausgebildet. Wie insbesondere aus Fig. 12 ersichtlich ist, weist jeder dieser Führungsabschnitte einen zur Rahmeninnenseite weisenden ersten Wandabschnitt 56 bzw. 56' sowie einen daran anschliessenden, beabstandet parallel zur Basisplatte verlaufenden zweiten Wandabschnitt 57 bzw. 57' auf, der zum zweiten Wandabschnitt des jeweils anderen Führungselements hin weist. Der erste Wandabschnitt 56 bzw. 56' und der zweite Wandabschnitt 57 bzw. 57' begrenzen zusammen mit der Basisplatte 51 zusammen jeweils eine Nut 58 bzw. 58', in der das Tragelement 60 in einer vertikalen Führungsrichtung (Pfeil 66 in Fig. 7) verschiebbar ist. Nahe dem oberen Rand der Basisplatte 51 sind zwei auf gleicher Höhe angeordnete, in der Längsrichtung des Holms gesehen voneinander beabstandete, längliche, horizontale Durchgangsöffnungen 54, 54' vorhanden, die dazu dienen, den Riegel 70 von aussen her hindurchzuschieben. Diese Öffnungen kommen nach der Montage des Basiselements 50 am Holm 40 knapp oberhalb des Holms zu liegen, sind also über den Holm hinweg von aussen zugänglich. Die Öffnungen liegen oberhalb der Führungsabschnitte 53, 53', d.h., sie werden von diesen nicht verdeckt, wenn man in der Rahmenebene von innen auf das Basiselement 50 blickt. Dies ermöglicht es, den Riegel 70 so weit durchzuschieben, dass dessen Enden oberhalb der Führungsabschnitte 53, 53' zu liegen kommen.

Das Tragelement 60 ist in den Fig. 13 bis 17 näher dargestellt. Es umfasst eine rechteckige Tragplatte 61, an der ein hohler, horizontal zur Rahmeninnenseite weisender Tragzapfen 62 zur Befestigung des Lagerelements 10 angeformt ist. Bezüglich der Längsrichtung des Holms ist der Tragzapfen 62 mittig auf der Tragplatte 61 angeordnet. Zwischen Tragplatte 61 und Tragzapfen 62 ist ein Anschlagsbereich 63 ausgebildet, der mit seinen parallel und beabstandet zur Tragplatte 61 verlaufenden Flächen einen Anschlag für das Lagerelement 10 bezüglich einer Verschiebung nach aussen bildet. Auf beiden Seiten des Tragzapfens 62 ist in der Tragplatte 61 jeweils eine Reihe von fünf übereinanderliegenden, länglichen, horizontalen Öffnungen 65, 65' ausgebildet, die den selben Abstand wie die beiden Öffnungen 54, 54' der Basisplatte aufweisen und in welche der Riegel 70 durch diese Öffnungen hindurch einschiebbar ist. Die Öffnungen der Tragplatte 51 sind von gleicher Grösse wir diejenigen der Basisplatte 61, oder sie können in der Längsrichtung des Rahmenlängsholms gesehen etwas kürzer sein, um ein einfacheres Einrasten des Riegels 70 zu ermöglichen, wie unten näher ausgeführt wird. Am oberen Rand der Tragplatte 61 ist ein zur Rahmenaussenseite hin weisender Vorsprung 64 ausgebildet, um eine Verschiebung des Tragelements 60 nach unten hin zu begrenzen, indem der Vorsprung 64 in einer tiefsten Stellung des Tragelements 60 in einer oberen Ausnehmung der Basisplatte 51 anschlägt.

Der Riegel 70 ist in den Fig. 18 und 19 näher dargestellt. Er weist einen im Gebrauch horizontal angeordneten, länglichen, nach unten hin ebenen Hauptabschnitt 71 auf. Nach oben hin weist der Hauptabschnitt eine als Greifhilfe dienende Verdickung auf, die im Folgenden als Griffbereich 74 bezeichnet wird. An den beiden Enden des Hauptabschnitts 71 sind zwei im Gebrauch zum Rahmeninneren weisende, flache Verriegelungsnasen 72, 72' ausgebildet, die dazu dienen, in die Öffnungen im Basiselement 50 und Tragelement 60 eingeführt zu werden und diese Elemente gegeneinander formschlüssig zu verriegeln. Parallel zu jeder Verriegelungsnasen 72, 72' verläuft jeweils eine Federnase 73, 73', an der ein zur jeweils anderen Verriegelungsnase 72 weisender Rastnocken ausgebildet ist. Beim Einführen des Riegels 70 in die Öffnungen des Tragelements werden aufgrund der geeignet gewählten Abmessungen dieser Öffnungen die Federnasen durch den jeweiligen Rastnocken ein wenig in Richtung auf die jeweilige Verriegelungsnase hin gedrückt. Wenn der Riegel vollständig eingeführt ist, verlassen die Federnasen das Tragelement gerade und können in ihre Ausgangsstellung zurückfedern, so dass die Rastnasen dann die Tragplatte 61 hintergreifen. Der Riegel 70 lässt sich dann nur noch gegen die Kraft der Federnasen mit ihren (entsprechend angeschrägten) Rastnocken wieder herausziehen und ist so gegen ein unbeabsichtigtes Herausfallen gesichert. In dieser Position liegen die Enden der Verriegelungsnasen 72, 72' und der Federnasen 73, 73' oberhalb der Führungsabschnitte 53, 53' des Basiselements 50.

Das Zusammenwirken der einzelnen Elemente wird besonders gut aus den Fig. 5 und 6 deutlich. Das Basiselement 50 ist in die Längsnut 41 des aus einem Hohlprofil gebildeten Längsholms 40 eingesetzt. Hierbei greift der Halteflansch 52 in die Längsnut ein und hintergreift mit seinem unteren Bereich einen Wandabschnitt des Hohlprofils, wodurch das Basiselement am Herausfallen gehindert wird. Im Basiselement 50 ist die Tragplatte 61 des Tragelements 60 verschiebbar geführt.

In der Fig. 5 ist das Tragelement in einer ganz eingeschobenen, tiefsten Stellung gezeigt. In dieser Stellung wird das Tragelement 60 dadurch an einem weiteren Einschieben nach unten gehindert, dass der Vorsprung 64 auf dem Basiselement aufliegt. Die Verriegelungsnasen des Riegels 70 sind in dieser Stellung durch die beiden Öffnungen 54, 54' des Basiselements sowie durch das oberste Paar der Öffnungen 65, 65' im Tragelement hindurchgeschoben. In der Fig. 6 ist das Tragelement dagegen in der maximal herausgezogenen, obersten Stellung gezeigt. In dieser Stellung greift der Riegel durch die beiden Öffnungen 54, 54' des Basiselements in das unterste Paar der Öffnungen 65, 65' im Tragelement ein.

Unabhängig von der Stellung des Tragelements 60 befindet sich der Riegel 70 immer in der gleichen Position bezüglich des Basiselements 50 und des Holms 40. Der Riegel liegt flach auf der Oberseite des Holms 40 auf. Um den Riegel zu entfernen und so eine Verschiebung des Tragelements 60 im Basiselement 50 zu ermöglichen, wird der Riegel von oben an seinem Griffbereich 74 ergriffen und zur Rahmenaussenseite hin gezogen. Der Riegel ist dabei unabhängig von der Stellung des Tragelements immer leicht erreichbar, und eine Betätigung ist selbst dann leicht möglich, wenn eine Matratze auf den Latten aufliegt.

Der Beschlag wird vorzugsweise aus einem schlagzähen, steifen und formbeständigen Kunststoff wie z.B. POM (Polyoxymethylen), PE (Polyethylen) oder glasfaserverstärktem Kunststoff hergestellt.

Im Folgenden soll noch die Konstruktion des hier dargestellten Rahmens näher erläutert werden. Der Rahmen ist aus gleichartigen Hohlprofilen, vorzugsweise aus Aluminium, aufgebaut. In der Längsrichtung bildet ein inneres Hohlprofil 40 einen Längsholm. Im mittleren Bereich des Rahmens ist dieser Längsholm durch ein parallel verlaufendes zweites, äusseres Hohlprofil 40' verstärkt. Die äusseren längs verlaufenden Hohlprofile sind durch entsprechende quer verlaufende Hohlprofile an ihren Enden zu einem starren Rahmen verbunden. Die inneren Hohlprofile können starr mit den äusseren Hohlprofilen verbunden sein, oder sie können z.B. im Bereich des Kopf- und Fussteils gegen den starren Rahmen um die Querrichtung verschwenkbar sein.

Das Hohlprofil weist einen im wesentlichen rechteckigen Querschnitt auf. In der nach innen weisenden Aussenwand des Hohlprofils ist ein Längsschlitz vorhanden, ebenso in der nach unten weisenden Aussenwand. Die Höhe bzw. Breite jedes Längsschlitzes ist kleiner als die Höhe bzw. Breite des Hohlraums (der Nut), dessen Öffnung der Längsschlitz darstellt. So können auf einfache Weise Einsatzteile in einem der Längsschlitze verankert werden, wie z.B. das Basiselement des vorliegenden Beschlags im seitlichen Längsschlitz oder ein Bettfuss im unteren Längsschlitz. Beide Längsschlitze erstrecken sich über die gesamte Länge des Profils. Weitere Details und Anwendungsmöglichkeiten sind in der Patentanmeldung CH 1751/03 vom 14.10.2003 beschrieben.

Unter Bezugnahme auf die Fig. 20 und 21 werden im Folgenden die Härteschieber 20 näher beschrieben. Diese weisen einen ringartigen Hauptkörper 21 auf, der über die Federlatte geschoben wird. Vom Hauptkörper aus erstreckt sich unterhalb der Federlatte ein Steg 22 zur Rahmenaussenseite hin, also parallel zur Achse der Öffnung des Hauptkörpers. Dieser Steg erstreckt sich in eine Öffnung des Lagerelements 10 unterhalb jeder Lattenaufnahme hinein. Am Ende des Stegs 22 ist eine Federnase 23 ausgebildet, die in entsprechende Vertiefungen in der entsprechenden Öffnung des Lagerelements 10 eingreift und so den Härteschieber in einer von mehreren möglichen Positionen am Lagerelement 10 fixiert. Je weiter der Härteschieber 20 zur Rahmeninnenseite hin aus dem Lagerelement 10 herausgeschoben ist, desto weniger flexibel ist die darin gehaltene Federlatte, und desto "härter" wirkt sie für den Benutzer.

Die Federlatten 30 weisen bevorzugt einen Querschnitt auf, wie er in der Fig. 3 dargestellt ist. Von der im wesentlichen flachen Latte erstrecken sich drei zur Längsrichtung der Latte parallele Stege nach unten. Auf der Oberseite ist eine zentrale flache Nut ausgebildet. Derartige Federlatten lassen sich leicht aus Kunststoff und insbesondere aus faserverstärkten Verbundmaterialien fertigen, können aber auch aus Holz hergestellt werden. Selbstverständlich ist die Erfindung aber nicht auf derartige Federleisten beschränkt.

Es sind selbstverständlich vielerlei Variationen des erfindungsgemässen Beschlags möglich. So kann die Führung des Tragelements am Basiselement auch anders erfolgen, z.B. durch die Ausbildung einer Schiene am Basiselement, die in eine Nut im Tragelement eingreift oder umgekehrt, usw. Statt Durchgangsöffnungen zur Durchführung des Schiebers können am Basiselement auch seitlich oder oben offene Ausnehmungen vorhanden sein. Am Tragelement können ebenso seitliche Ausnehmungen anstelle der Öffnungen ausgebildet sein. Auch ist es möglich, nach innen ragende Vertiefungen nach Art von Sacklöchern vorzusehen, die das Ende des Riegel aufnehmen. Das Basiselement kann auf andere Weise am Rahmenlängsholm befestigt sein, z.B. durch Zapfen, durch Anschrauben oder durch Einhängen über die Oberseite des Längsholms usw. Das Lagerelement für die Lattenenden kann eine andere Form aufweisen als die hier dargestellte Form. Es kann für die Aufnahme von ein, zwei oder mehr Latten ausgebildet sein. Es kann am Tragelement auf andere Weise als durch Aufschieben von innen befestigt sein, z.B. durch Aufsetzen von oben. Tragelement und Lagerelement können auch einstückig gefertigt sein. Aus dieser beispielhaften Auflistung ist ersichtlich, dass noch vielerlei weitere Variationen möglich sind, ohne den Bereich der vorliegenden Erfindung zu verlassen.

### Bezugszeichenliste

- A-A: Schnittebene und Blickrichtung für Fig. 11
- B-B: Schnittebene und Blickrichtung für Fig. 16

- 10: Lagerelement
- 11, 11': Lattenaufnahme
- 12, 12': Federabschnitt
- 13: Basisabschnitt
- 20, 20': Härteschieber
- 21: Hauptkörper
- 22: Steg
- 23: Federnase
- 30, 30': Latte
- 40, 40': Längsholm
- 41: Längsnut
- 50: Basiselement
- 51: Basisplatte
- 52: Halteflansch
- 53, 53': Führungsabschnitt
- 54, 54': Verriegelungsöffnung
- 55: Bohrung
- 56, 56': erste Wand
- 57, 57': zweite Wand
- 58, 58': Nut
- 60: Tragelement
- 61: Tragplatte
- 62: Tragzapfen
- 63: Anschlagsbereich
- 64: Vorsprung
- 65, 65': Verriegelungsöffnung
- 66: Führungsrichtung
- 70: Riegel
- 71: Hauptabschnitt
- 72, 72': Verriegelungsnase
- 73, 73': Federnase
- 74: Griffbereich

## Patentansprüche

1. Beschlag zur höhenverstellbaren Lagerung eines Endes wenigstens einer Latte (30, 30') an einem Rahmenlängsholm (40) eines Rahmens, wobei der Beschlag umfasst:
- ein am Rahmenlängsholm (40) befestigbares Basiselement (50);
- ein mit dem Ende der Latte (30, 30') verbindbares Tragelement (60), welches in einer im wesentlichen senkrecht zur Rahmenebene verlaufenden Führungsrichtung (66) verschiebbar am Basiselement (50) geführt ist;
- einen Riegel (70), um das Tragelement (60) bezüglich der Führungsrichtung (66) gegenüber dem Basiselement (50) zu verriegeln,
**dadurch gekennzeichnet, dass** der Riegel (70) von der Rahmenaussenseite her in Richtung der Rahmeninnenseite in das Basiselement (50) und das Tragelement (60) einschiebbar ist.

2. Beschlag nach Anspruch 1, **dadurch gekennzeichnet, dass** der Riegel im wesentlichen parallel zur Rahmenebene in das Basiselement (50) und das Tragelement (60) einschiebbar ist.

3. Beschlag nach Anspruch 1 oder 2, **dadurch gekennzeichnet, dass** im Basiselement (50) wenigstens eine Öffnung (65; 65') oder Ausnehmung vorhanden ist, durch die hindurch der Riegel in das Tragelement (60) einschiebbar ist.

4. Beschlag nach einem der vorhergehenden Ansprüche, **dadurch gekennzeichnet, dass** am Tragelement (60) eine Mehrzahl von entlang der Führungsrichtung (66) beabstandet angeordneten Öffnungen (65; 65'), Ausnehmungen oder Vertiefungen zur Aufnahme des Riegels (70) ausgebildet sind.

5. Beschlag nach Anspruch 4, **dadurch gekennzeichnet,**
- **dass** das Tragelement (60) eine im wesentlichen flache Tragplatte (61) umfasst, in der zwei parallele, in der Führungsrichtung verlaufende Reihen von Öffnungen (65, 65') ausgebildet sind, wobei die zwei Reihen in Längsrichtung des Rahmenlängsholms (40) einen vorgegebenen Abstand haben;
- **dass** das Basiselement (50) eine zur Tragplatte (61) parallel angeordnete Basisplatte (51) umfasst, an der zwei Führungsabschnitte (53, 53') ausgebildet sind, die sich in der Längsrichtung gesehen gegenüber liegen und die Tragplatte (61) führen und dabei vorzugsweise die Tragplatte (61) an ihren Enden umgreifen;
- **dass** in der Basisplatte (51) zwei Öffnungen (54, 54') vorhanden sind, die entlang der Längsrichtung den selben vorgegebenen Abstand wie die zwei Reihen von Öffnungen (65, 65') der Tragplatte (61) aufweisen, wobei jede dieser Öffnungen zur Durchführung des Riegels (70) in eine der Öffnungen (65, 65') der Tragplatte (61) dient; und
- **dass** am Riegel (70) zwei Nasen (72, 72') ausgebildet sind, wobei jede Nase durch jeweils eine Öffnung (54; 54') der Basisplatte (51) hindurch in jeweils eine der Öffnungen (65; 65') der Tragplatte (61) einschiebbar ist.

6. Beschlag nach einem der vorhergehenden Ansprüche, **dadurch gekennzeichnet, dass** am Basiselement (50) und/oder am Tragelement (60) Begrenzungsmittel (64) ausgebildet sind, um eine Verschiebung des Tragelements (60) am Basiselement (50) in der Führungsrichtung (66) zu begrenzen.

7. Beschlag nach Anspruch 6, **dadurch gekennzeichnet, dass** die Begrenzungsmittel (64) einen Vorsprung am Tragelement (60) umfassen, der in einer vorbestimmten tiefsten Schiebeposition des Tragelements (60) am Basiselement (50) anschlägt und so eine weitere Verschiebung blockiert.

8. Beschlag nach einem der vorhergehenden Ansprüche, **dadurch gekennzeichnet, dass** der Riegel (70) so angeordnet ist, dass er nach einer Montage des Beschlags am Rahmenlängsholm (30) in eingeschobener Stellung auf dem Rahmenlängsholm (30) aufliegt.

9. Beschlag nach einem der vorhergehenden Ansprüche, **dadurch gekennzeichnet, dass** am Basiselement (60) ein Befestigungsflansch (52) oder mindestens zwei Befestigungszapfen ausgebildet sind, die geeignet sind, in eine entsprechende Nut (41) bzw. in entsprechende Öffnungen in einer Innenseite des Rahmenlängsholms (40) einzugreifen.

10. Beschlag nach einem der vorhergehenden Ansprüche, **dadurch gekennzeichnet, dass** am Tragelement (60) mindestens ein Tragzapfen (62) ausgebildet ist, um ein Lagerelement (10) zur Aufnahme des Endes der Latte (30, 30') aufzuschieben.
